# EUROPÄISCHE PATENTANMELDUNG

(11) **EP 0 297 336 A2**
(43) Veröffentlichungstag der Anmeldung: **04.01.1989**
(21) Anmeldenummer: 88109373.6
(22) Anmeldetag: 13.06.1988
(51) Int. Cl.: B65D 41/62, B65D 55/02

(54) **Verschluss für Behälter**

(30) Priorität: 30.06.1987 DE 8709042 U
(71) Anmelder: ALCAN DEUTSCHLAND GMBH, D-37075 Göttingen (DE)
(72) Erfinder: Wolf, Lorenz, D-3412 Nörten-Hardenberg 1 (DE); Schiller, Hans-Joachim, D-3410 Bühle (DE)
(74) Vertreter: Füchsle, Klaus, Dipl.-Ing.

(57) **Zusammenfassung**

Es handelt sich um einen Verschluß für Behälter; dieses besteht aus einer Schraubkappe (10) aus einem harten Werkstoff und ist deshalb auf den Behälter (30) fest aufschraubbar. Die Schraubkappe (10) ist von einer Außenkappe (20) umgeben. Diese ist einerseits frei auf der Schraubkappe (10) drehbar, jedoch gegen axiales Abziehen durch Umbördeln gesichert. Die Außenkappe (20) besitzt aufgrund ihrer Dimensionierung und Materialbeschaffenheit desweiteren eine so große Steifigkeit, daß ohne Beschädigung einer Sollbruchstelle (27, 28) und/oder bleibende Deformation ihrer Umfangswand (21, 22) von Hand kein zum Öffnen notwendiges Drehmoment auf die Schraubkappe (10) übertragen werden kann. Der Verschluß ist damit ein Originalitäts- sowie Sicherheitsverschluß.

## Beschreibung

Die Erfindung betrifft einen Verschluß für Behälter, der aus einer Schraubkappe aus einem harten Werkstoff sowie einer diese Schraubkappe umgebenden Außenkappe besteht.

Zum Verschließen von Behältern für Arzneien, giftigen Stoffen und dgl. sind sogenannte Originalitätsverschlüsse bekannt, bei denen nach einem ersten Öffnen ein Trennen oder ein irgendwie geartetes Zerstören bzw. Deformieren eines Bauteils eintritt, so daß ein erstes Öffnen des original verschlossenen Behälters eindeutig erkennbar ist. Bei vielen Ausführungsbeispielen derartiger Verschlüsse erfolgt dies dadurch, daß am unteren Rand der Verschlußkappe ein Abreiß-Streifen angeordnet ist, der beim ersten Öffnen der Kappe von dieser abgetrennt wird.

Des weiteren sind sogenannte Sicherheitsverschlüsse bekannt, die ein unberechtigtes Öffnen des damit ausgestatteten Behälters, z.B. durch Kinder, verhindern sollen. Diese bestehen meistens aus einer innenliegenden Kappe, die die eigentliche Verschlußkappe darstellt, und einer diese innere Kappe umgebenden äußeren Kappe. Zwischen innerer und äußerer Kappe sind Kupplungselemente angeordnet, die durch axialen oder radialen Druck auf die äußere Kappe miteinander in Eingriff gebracht werden können, wodurch dann bei entsprechendem Betätigen der äußeren Kappe, z.B. durch deren Aufschrauben oder Abziehen, die innere Kappe entsprechend vom Behälter gelöst werden kann.

Die Sicherheitsverschlüsse sind aufgrund der zwischen innerer und äußerer Kappe vorzusehenden Kupplungselemente aufwendig gestaltet und deshalb teuer in der Herstellung. Manche Sicherheitsverschlüsse sind des weiteren so "trickreich" ausgestaltet, daß die Öffnungstechnik nur schwer zu erkennen ist.

Gegenüber diesem Stand der Technik ist es Aufgabe der Erfindung, einen Verschluß der vorausgesetzten Art zu entwickeln, der fest und damit sicher zu verschließen ist, billig und einfach hergestellt werden kann und eine Originalitätssicherung aufweist, die beim Öffnen des Verschlusses nicht überwunden werden kann, ohne daß die Originalitätssicherung zerstört und damit das erste Öffnen angezeigt wird.

Diese Aufgabe wird bei einem eine Schraubkappe und eine diese umgebende Außenkappe umfassenden Verschluß durch folgende Merkmale gelöst:
- die Schraubkappe besteht aus einem harten Werkstoff und ist auf den Behälter fest aufschraubbar;

- die Außenkappe ist durch Umbördelung ihres freien Randes unterhalb des freien Randes der Schraubkappe gegen Abziehen gesichert;

- sie ist frei auf der Schraubkappe drehbar;

- sie besitzt eine Sollbruchstelle, durch deren Trennen sie von der Schraubkappe lösbar ist;

- ihre Materialbeschaffenheit ist so gewählt, daß ohne Beschädigung der Sollbruchstelle und/oder bleibende Deformation ihrer Umfangswand von Hand kein ausreichendes Drehmoment übertragen werden kann, um die fest angezogene Schraubkappe zu lösen.

Da bei dem erfindungsgemäßen Verschluß die Schraubkappe aus einem harten Werkstoff besteht, läßt sie sich, besonders auf maschinelle Weise, sehr fest auf das entsprechende Außengewinde des Halses des Behälters aufschrauben, so daß die Gefahr eines ungewollten Lockerns der mit vorgegebenem Verschließmoment angezogenen Schraubkappe vermieden wird. Die Ausbildung des erfindungsgemäßen Verschlußsystems läßt desweiteren ein dichtes Wiederverschließen des Behälters zu.

Für den erfindungsgemäßen Verschluß ist es besonders wesentlich, daß die Außenkappe ein unerlaubtes Öffnen des Verschlusses verhindert bzw. ein erstmaliges Öffnen des Verschlusses zwangsläufig anzeigt und diese Originalitätssicherung auch durch einen "Trick" nicht zu überwinden ist. Dies wird dadurch erreicht, daß die Außenkappe einerseits frei auf der Schraubkappe drehbar, aber zugleich von dieser nicht axial abziehbar ist, weil sie mit ihrem freien Rand entweder um den freien Rand der Schraubkappe oder um einen Wulst am Behälterhals gebördelt ist. Andererseits besitzt die Außenkappe aufgrund entsprechender Dimensionierung und Materialbeschaffenheit nach ihrem Aufbördeln auf die Schraubkappe bzw. den Behälterhals eine so große Steifigkeit, daß sie ohne Beschädigung der Sollbruchstelle und/oder bleibende Deformation ihrer Wand von Hand nicht gegen die Schraubkappe gepreßt werden kann, um dadurch ein ausreichendes Drehmoment auf die Schraubkappe zu übertragen, wodurch die fest angezogene Schraubkappe gelöst werden könnte. Nur bei sehr großen auf die Außenkappe ausgeübten Kräften kann ein Reibschluß zwischen dieser und der Schraubkappe erreicht werden. Bei diesen Kräften reißt aber die Sollbruchstelle der Außenkappe, wodurch die Steifigkeit der Außenkappe verlorengeht, oder aber deren Wand wird bleibend und ohne weiteres erkennbar deformiert. Beides zeigt dieses gewaltsame Öffnen sehr deutlich an.

Schließlich würde ein axiales Abziehen der Außenkappe die Bordierung in einer Weise deformieren, die ein Wiederaufbringen auf die Schraubkappe (d.h. Zweitnutzung der Außenkappe) eindeutig erkennen ließe.

Trotz dieser ausgezeichneten Originalitätssicherung ist der erfindungsgemäße Verschluß sehr einfach aufgebaut und deshalb preiswert herzustellen. Im Gegensatz zu den besonders daraufhin ausgelegten Sicherheitsverschlüssen sind keine Kupplungselemente zwischen innenliegendem Verschluß und äußerer Verschlußkappe erforderlich.

Ein weiterer wesentlicher Vorteil des erfindungsgemäßen Verschlusses ist darin zu sehen, daß er den Einsatz standardisierter Schraubkappen und seine Verwendung mit üblichen Behältern erlaubt, da einerseits deren Verschlußhals nicht mit einem Umfangswulst zu versehen sein braucht, wie dies bei Originalitätsverschlüssen der Fall ist, deren Abreißring an dem bzw. unter dem Umfangswulst vorgesehen ist, und die Behälter andererseits aber auch keine andere Anpassung erfahren müssen, wie dies meistens bei den beschriebenen zweiteiligen Sicherheitsverschlüssen gefordert wird.

Die Außenkappe des erfindungsgemäßen Verschlusses wird vorteilhaft durch Tiefziehen einer Folie oder eines Bandes einer geeigneten Aluminiumlegierung hergestellt und nach dem Verschließen des Behälters mit der Schraubkappe auf diese aufgesetzt und auf dieser durch Umbördeln gegen ein Abziehen gesichert. Diese Herstellung und Aufbringung der Außenkappe der erfindungsgemäßen Anordnung läßt sich durch einfache Maschinen bewirken, die ohne weiteres in bereits bestehende Produktions- bzw. Abfüllanlagen für Behälter mit Schraubverschlüssen integriert werden können.

Zwar ist durch die DE-A-28 54 834 ein Flaschenverschluß bekannt, der einen mit einem Pfropfen versehenen Klauenring umfaßt, der in der Schließstellung den Flaschenrand untergreift und über den eine Außenkappe gestülpt ist, die mit Sollbruchstellen versehen ist. Die Außenkappe dient bei diesem Verschluß ebenfalls als Originalitätssicherung. Sie weist jedoch in erster Linie den Zweck auf, in der Schließstellung die Klauen des Klauenrings auf den Hals der Flasche zu pressen, um so die Dichtheit des Verschlusses zu erreichen. Damit sitzt bei dem bekannten Verschluß in der Schließstellung die Außenkappe fest auf dem eigentlichen Verschlußelement auf. Im Gegensatz dazu ist bei dem erfindungsgemäßen Verschluß die Außenkappe frei auf der Schraubkappe drehbar und es soll gerade eine feste Verbindung, d.h. ein Reibschluß, zwischen Außenkappe und innerem Verschlußelement verhindert sein. Der erfindungsgemäße Verschluß unterscheidet sich deshalb von seiner Konzeption grundlegend von der bekannten Anordnung, so daß diese die erfindungsgemäße Lösung nicht anregen konnte.

Des weiteren ist es bekannt, bei standardisierten Schraubkappen, die auf ebenfalls standardisierte Behälter aufgeschraubt werden, eine Originalitätssicherung dadurch zu erreichen, daß nach Aufbringen der Schraubkappe auf den Behälter eine Schrumpffolie auf die Schraubkappe und überlappend auf den Behälterhals aufgezogen wird. Da aber dieser Schrumpfvorgang unter entsprechender Wärmezufuhr stattfindet, ist diese Lösung für explosive oder aufgrund Wärmezufuhr verderbliche Güter nicht geeignet. Insbesondere bei lösungsmittelhaltigen Füllgütern ist desweiteren die Verwendung von Schrumpffolien nicht sicher, da Füllgutüberläufe die Folie zerstören könnten.

Diese Anwendungsbereiche können aber mit Vorteil durch den erfindungsgemäßen Verschluß abgedeckt werden.

Zweckmäßige Weiterbildungen des erfindungsgemäßen Verschlusses ergeben sich aus den Unteransprüchen.

Danach kann, wie bereits angesprochen, die Außenkappe auch um einen am Behälterhals unterhalb des offenen Randes der aufgeschraubten Schraubkappe vorgesehenen Umfangswulst umgebördelt werden.

Die Unteransprüche 3 bis 6 betreffen zweckmäßige Ausgestaltungen der Außenkappe, die für sich bekannt sind.

Ausführungsbeispiele des erfindungsgemäßen Verschlusses werden im folgenden anhand der Zeichnungen kurz beschrieben. Es zeigen:
Fig. 1 einen Axialschnitt durch ein erstes Ausführungsbeispiel des erfindungsgemäßen Verschlusses mit Behälter,
Fig. 2 einen Axialschnitt durch ein zweites Ausführungsbeispiel des erfindungsgemäßen Verschlusses mit Behälter, und
Fig. 3 eine perspektivische Ansicht der Außenkappe des erfindungsgemäßen Verschlusses.

Wie aus Fig. 1 zu ersehen ist, besteht ein Verschluß aus einer insgesamt mit 10 bezeichneten Schraubkappe sowie einer diese umgebenden Außenkappe 20. Die Schraubkappe 10 ist rotationssymmetrisch und besteht aus Boden 11 und Umfangswand 12. Die Umfangswand 12 besitzt ein Innengewinde 13, während an der Innenfläche des Bodens 11, wie üblich und deshalb nicht dargestellt, eine Dichtung angeordnet ist.

Ein Behälter 30 weist einen Öffnungshals 31 auf, der an seinem freien Ende mit einem Außengewinde 32 versehen ist. Auf dieses Außengewinde ist die Schraubkappe 10 mit ihrem Innengewinde 13 aufschraubbar.

Die Außenkappe 20 ist ebenfalls rotationssymmetrisch und umfaßt Boden 21 und Umfangswand 22. In der Schließstellung der Schraubkappe 10 auf dem Behälter 30 wird die Außenkappe 20 aufgesetzt und danach durch Umbördeln ihres freien Randes 23 unterhalb des offenen Randes 14 der Schraubkappe 10 axial festgelegt, so daß zwar die Außenkappe 20 auf der Schraubkappe 10 frei drehbar ist, jedoch nicht abgezogen werden kann.

Fig. 3 zeigt die Außenkappe 20, wobei deren freier Rand 23 noch nicht umgebördelt ist. Danach ist in der Außenkappe 20 eine Aufreißlasche 24 ausgebildet. Diese Aufreißlasche 24 umfaßt einen kreisförmigen Teil 25, der zentrisch im Boden 21 liegt. Der kreisförmige Teil 25 der Aufreißlasche 24 geht in einen zungenförmigen Fortsatz 26 über, der sich bis zum Rand des Bodens 21 erstreckt. Die Ränder des zungenförmigen Fortsatzes 26 setzen sich in Sollbruchlinien 27 fort, die sich parallel zur Achse der Außenkappe 20 in deren Umfangswand 22 erstrecken und vor dem freien Stirnrand 23 enden. Die Aufreißlasche 25 ist vom Werkstoff der Außenkappe 20 durch eine Prägelinie 28 zumindestens teilweise getrennt. Sie ist in Richtung des Pfeils 29 zu öffnen, wodurch auch die Sollbruchlinien 27 aufgerissen werden, so daß die Außenkappe 20 von der Schraubkappe 10 abzunehmen ist.

Bei dem Ausführungsbeispiel nach Fig. 2 ist zur Verhinderung eines ungewollten Lösens des Verschlusses der Behälter 30 im Bereich des Öffnungshalses unterhalb der Schraubkappe 10 mit einem Umfangswulst 33 versehen, um den in diesem Fall der freie Rand 23 der Außenkappe 20 gebördelt wird.

Nach einem besonders bevorzugten Ausführungsbeispiel besteht die Außenkappe 20 aus der Legierung AlFeSi/G13 gemäß DIN 1725, Teil 1. Dabei ist mit G der Zustand "rückgeglüht" beschrieben. Die Wanddicke der Außenkappe 20 beträgt vorteilhafterweise ca. 0,25 mm bis 0,35 mm.

## Patentansprüche

1. Verschluß für Behälter oder dgl. mit Schraubgewinde, mit folgenden Merkmalen:
**- Oberbegriff -**
a) es ist eine den Behälter (30) verschließende Schraubkappe (10) vorgesehen;
b) diese Schraubkappe (10) ist von einer Außenkappe (20) umgeben;
**- Kennzeichen -**
c) die Schraubkappe (10) besteht aus einem harten Werkstoff und ist auf den Behälter (30) fest aufschraubbar;
d) die Außenkappe (20) ist durch Umbördelung ihres freien Randes (23) unterhalb des freien Randes (14) der Schraupkappe (10) gegen Abziehen gesichert;
e) sie ist frei auf der Schraubkappe (10) drehbar;
f) sie besitzt eine Sollbruchstelle (27, 28), durch deren Trennen sie von der Schraubkappe (10) lösbar ist;
g) ihre Materialbeschaffenheit ist so gewählt, daß ohne Beschädigung der Sollbruchstelle (27, 28) und/oder bleibende Deformation ihrer Umfangswand (21, 22) von Hand kein ausreichendes Drehmoment übertragen werden kann, um die fest angezogene Schraubkappe (10) zu lösen.

2. Verschluß nach Anspruch 1, dadurch gekennzeichnet, daß der Hals (31) des Behälters (30) mit einem Umfangswulst (33) versehen ist und der freie Rand (23) der Außenkappe (20) um diesen Umfangswulst (33) gebördelt ist.

3. Verschluß nach Anspruch 1 oder 2, dadurch gekennzeichnet, daß der Sollbruchstelle (27) eine Aufreißlasche (24) zugeordnet ist.

4. Verschluß nach Anspruch 3, dadurch gekennzeichnet, daß die Aufreißlasche (24) im wesentlichen einen Teil des Bodens (21) der Außenkappe (20) bildet, und sich mit einem zungenförmigen Fortsatz (26) bis zum Rand des Bodens (21) erstreckt und die Ränder des zungenförmigen Fortsatzes (26) sich als Sollbruchstellen (27) fortsetzen, die sich parallel zur Achse der Außenkappe in deren Umfangswand (22) erstrecken.

5. Verschluß nach Anspruch 4, dadurch gekennzeichnet, daß die Sollbruchstellen (27) der Außenkappe (20) vor dem freien Rand (23) der Umfangswand (22) enden.

6. Verschluß nach einem der vorhergehenden Ansprüche 3 bis 5, dadurch gekennzeichnet, daß die Kontur der Aufreißlasche (24) durch eine Prägelinie (28) vorgegeben ist.
